# EUROPÄISCHE PATENTSCHRIFT

(11) **EP 1 270 819 B1**
(45) Veröffentlichungstag und Bekanntmachung des Hinweises auf die Patenterteilung: **25.02.2009**
(21) Anmeldenummer: 02008602.1
(22) Anmeldetag: 17.04.2002
(51) Int. Cl.: E01D 19/10, E01F 15/02

(54) **Geländer, insbesondere Brückengeländer**
Railing, especially for bridges
Garde-corps en particulier pour ponts

(30) Priorität: 29.06.2001 DE 10131047
(43) Veröffentlichungstag der Anmeldung: 02.01.2003
(73) Patentinhaber: Arens Neuentwicklung und Vertrieb GmbH, 54343 Föhren (DE)
(72) Erfinder: Arens, Manfred, 54338 Schweich (DE)
(74) Vertreter: Fleck, Hermann-Josef

(56) Entgegenhaltungen:
- WO-A-86/03820
- DE-A- 2 922 029
- DE-A- 19 653 985
- FR-A- 2 508 951
- FR-A- 2 564 498
- FR-A- 2 793 501
- US-A- 3 428 299
- E. WOYWOD: "ABSCHRANKUNGEN AUF BRÜCKEN" SCHWEIZERISCHE BAUZEITUNG, Bd. 87, Nr. 12, 20. März 1969 (1969-03-20), Seiten 213-216, XP002260899 DE
- P.BÜRKEL, M. GHIELMETTI: "ZUR SICHERHEIT VON BRÜCKENLEITSCHRANKEN" STRASSE UND VERKEHR. ROUTE ET TRAFIC, Bd. 70, Nr. 4, April 1984 (1984-04), Seiten 93-100, XP002260900 ZÜRICH (CH)

## Beschreibung

Die Erfindung betrifft ein Geländer, insbesondere Brückengeländer, bei dem Geländerpfosten in der Fahrbahnbegrenzung verankert und mit wenigstens einem Querträger, der benachbarte Geländerpfosten miteinander verbindet, wobei zur zusätzlichen Geländer-Verstärkung in PKW bzw, LKW-Anfahrhöhe an den Geländerpfosten eine durchgehende Reihe von Verstärkungs-Profilabschnitten angebracht ist, wobei die Verstärkungs-Profilabschnitte mittels separater Traversen an den Geländerpfosten befestigt sind, wobei die Traversen eine Aufnahme für einen Geländerpfosten bilden und eine Befestigungsplatte tragen, an der ein durchgehender Verstärkungs-Proflabschnitt oder die beiden Enden von zwei aufeinander stoßenden Verstärkungs-Profilabschnitte festgeschraubt ist/sind.

Derartige Geländer werden gerade auf Brücken als Schutzmaßnahme vorgesehen, um einen Absturz mit einem Kraftfahrzeug zu verhindern. Doch auch bei einem Aufprall eines Kraftfahrzeuges lässt sich ein Durchbruch gerade zwischen den Geländerpfosten nicht immer vermeiden. Es kommt daher immer wieder zu Verletzten und Toten, da das Geländer keine ausreichende Stabilität aufweist und ein Durchbruch des Geländers zu einem Sturz des Kraftfahrzeuges von der Brücke oder einer Uferböschung führt.

Aus der "Schweizerischen Bauzeitung", 87. Jahrgang, Heft 12, S. 213 - 215, ist ein Brückengeländer bekannt, bei dem die Geländerpfosten an ihrem der Fahrbahn abgewandten Ende mit einem Handlauf miteinander verbunden sind. Auf halber Höhe zwischen der Fahrbahn und dem Handlauf ist an dem Geländerpfosten als Querträger eine Leitplanke angeschraubt.

Eine ähnliche Konstruktion ist in der Zeitschrift "Straße und Verkehr" Nr, 4, April 1984, S. 35 - 99 bekannt.

Es ist Aufgabe der Erfindung, ein stabiles durchbruchsicherers Geländer zu schaffen, bei dem die Korrosionsfestigkeit auf einfache Weise verbessert ist.

Diese Aufgabe wird nach der Erfindung dadurch gelöst, dass die Traverse zwei Seitenschenkel aufweist, die im Abstand auf die in Längsrichtung des Geländers ausgerichtete Abmessung der Geländerpfosten ausgelegt sind, dass die zwischen den beiden Seitenschenkeln gebildete Aufnahme mit einer elektrisch isolierenden Auskleidung versehen ist.

Zwischen den Geländerpfosten und den Traversen kann mit der elektrischen Isolierung die elektronische Korrosion verhindert werden.

Gemäß einer bevorzugten Ausgestaltungsvarfante der Erfindung ist vorgesehen, dass die Geländer-Verstärkung auf der der Fahrbahn zugekehrten Seite angeordnet ist. Damit kann die Stützkraft der Geländerverstärkung deutlich erhöht werden. Zur Verbesserung der Steifigkeit der Verstärkungs-Profilabschnitte kann vorgesehen sein, dass der Verstärkungs-Profilabschntit als Blech-Profilabschnitt ausgebildet ist, der sich in Geländerlaufrichtung erstreckt und mit durchgehenden Profilierungen versehen ist.

Dabei ist nach einer bevorzugten Ausgestaltung vorgesehen, dass die Verstärkungs-Profilabschnitte in ihrer Länge auf ein ganzzahliges Vielfaches des Abstandes benachbarter Geländerpfosten ausgelegt sind, so dass die Verstärkungs-Profilabschnitte stets im Bereich eines Geländerpfostens enden und befestigt werden können.

Nach einer denkbaren Erfindungsvariante kann es vorgesehen sein, dass die Außenkontur der Befestigungsplatte formschlüssig an die Innenkontur der Verstärkungs-Profilabschnitte angepasst ist. Dann stützt sich der Verstärkungs-Profilabschnitt oder die beiden Enden der aufeinander stoßenden Verstärkungs-Profilabschnitte formschlüssig und damit großflächig über die Befestigungsplatte ab.

Für die Verbindung wird die Verschraubung so ausgeführt, dass die Seitenschenkel auf der der Fahrbahn zugekehrten und/oder der der Fahrbahn abgekehrten Seite des aufgenommenen Geländerpfostens mehrfach miteinander verschraubt sind. Die Traverse wird einfach auf den Geländer-pfosten aufgesteckt und dann die Seitenschenkel miteinander verschraubt. Dabei spielt es keine Rolle, ob die Traversen getrennt von den Verstärkungs-Profilabschnitten an den Geländerpfosten festgeschraubt werden, oder ob die Traversen vorab an den Verstärkungs-Profilabschnitten befestigt werden. In jedem Fall ist eine nachträgliche Montage am Geländer leicht ausführbar.

Für eine einfache Befestigung, insbesondere Klemmbefestigung, sind die Seitenschenkel der Traverse und die Auskleidung sind dann mit fluchtenden Bohrungen für die Befestigungsschrauben versehen.

Der konstruktive Aufbau der Traversen kann nach einer Ausgestaltung so ausgeführt sein, dass die Seitenschenkel Teil von Winkeln sind, die mit Befestigungsschenkeln direkt oder über eine Trägerplatte mit der Innenseite der Befestigungsplatte fest verbunden sind.

Eine weitere Verstärkung des Geländers kann nach einer Weiterbildung dadurch erreicht werden, dass die Befestigungsplatte zu dem in der Traverse befestigten Geländerpfosten und der eingebrachten Auskleidung einen definierten Abstand einnimmt, dass im Bereich dieses Abstandes zwischen den Seitenschenkeln eine Aufnahmehülse für ein Drahtseil angeordnet ist, die über Bohrungen in den Seitenschenkeln zugänglich ist, und dass die Verstärkungs-Profilabschnitte zwischen den angebrachten Traversen auf ihrer Innenseite mindestens eine weitere Aufnahmehülse für das Drahtseil tragen.

Die Seitenschenkel der Traverse lassen sich dadurch versteifen, dass die freien Kanten der Seitenschenkel der Traversen nach außen abgekantete Flansche tragen.

Die Enden der Reihe von Verstärkungs-Profilabschnitte werden dadurch als Gefahrenstelle entschärft, dass die Reihe von Verstärkungs-Profilabschnitten an ihren Enden mittels Abschlussstücken abgedeckt sind. Die Abschlussstücke können dabei einen abgerundeten Abschluss ohne scharfe Kanten bilden.

Die Erfindung wird anhand eines in den Zeichnungen dargestellten Ausführungsbeispielen näher erläutert. Es zeigen:
- Fig. 1: von der Fahrbahn gesehen ein mit Verstärkungs-Profilabschnitten verstärktes Geländer,
- Fig. 2: in vergrößertem Maßstab den Querschnitt der Verstärkungs-Profilabschnitte,
- Fig. 3: in Längsrichtung des Geländers gesehen eine Traverse als Befestigungselement,
- Fig. 4: die Traverse in Längsrichtung des Geländerpfostens gesehen und
- Fig. 5: die Traverse in perspektivischer Darstellung.

Wie Fig. 1 zeigt, ist ein Geländer über Geländerpfosten 11 in der Fahrbahnbegrenzung 10 verankert, wobei die Geländerpfosten quadratischen oder rechteckförmigen Querschnitt aufweisen und als Hohlprofilabschnitte ausgebildet sein können. In der Regel sind die Geländerpfosten 11 in einheitlichem Abstand angeordnet und mit unteren und oberen Querträgern 12 und 13 miteinander verbunden. Eine Vielzahl von Sprossen 14 verbinden die Querträger 12 und 13.

Auf der der Fahrbahn zugekehrten Seite des Geländers ist eine durchgehende Reihe von Verstärkungs-Profilabschnitte 20 angebracht, die sich zumindest über den gefährdeten Bereich des Geländers erstrecken und die in ihrer Länge auf ein ganzzahliges Vielfaches des Abstandes der Geländerpfosten 11 ausgelegt sind. Entspricht die Länge der Verstärkungs-Profilabschnitte 20 dem Abstand der Geländerpfosten 11, dann werden die aufeinander stoßenden Verstärkungs-Profilabschnitte 20 an jedem Geländerpfosten 11 mit ihren Enden befestigt, wie die angedeuteten Verbindungsstellen in Fig. 1 erkennen lassen. Am Ende der Reihe kann ein Abdeckstück 50 angebracht sein, das die scharfen Kanten des Verstärkungs-Profilabschnittes 20 abdeckt und eine Gefahrenstelle vermeidet.

Der Querschnitt der Verstärkungs-Profilabschnitte 20 ist in Fig. 2 dargestellt. Die Längskanten sind als Versteifungsränder 21 und 22 eingebogen und auch der Basisschenkel 23 ist aus Stabilitätsgründen profiliert. Auf der Innenseite des Basisschenkels 23 kann eine Aufnahmehülse 25 angebracht sein, die in Längsrichtung ausgerichtet ist und als zusätzliche Verstärkung ein Drahtseil aufnehmen kann, das sich über die gesamte Reihe von Verstärkungs-Profilabschnitten 20 erstreckt und an den Enden dieser Reihe an den Traversen 30 oder den Geländerpfosten 11 festgelegt ist.

Als Befestigungselemente für die Verstärkungs-Profilabschnitte 20 werden Traversen 30 nach den Fig. 3 bis 5 verwendet. Bei der Traverse 30 bilden zwei Seitenschenkel 35 eine Aufnahme für den Geländerpfosten 11, deren Abstand auf die in Längsrichtung des Geländers ausgerichtete Abmessung der Geländerpfosten 11 ausgelegt sind. Die Seitenschenkel 35 sind Teil von Winkeln 32, deren Befestigungsschenkel 33 direkt oder über eine Trägerplatte 43 mit einer Befestigungspatte 31 verbunden sind. Die Befestigungsplatte 31 und die Befestigungsschenkel 33 tragen fluchtende Bohrungen 34, so dass die beiden Enden aufeinander stoßender Verstärkungs-Profilabschnitte 20 angeschraubt werden können. Die Außenkontur der Befestigungsplatte 31 ist an die Innenkontur der Verstärkungs-Profilabschnitte 20 formschlüssig angelegt, so dass eine großflächige Verbindung entsteht. Zwischen die Seitenschenkel 35 ist eine Auskleidung 40 aus einer Neoprenplatte eingebracht, die den eingebrachten Geländerpfosten 11 und die Traverse 30 elektrochemisch entkoppelt, so dass eine Korrosion vermieden wird.

Die Seitenschenkel 35 und die Auskleidung 40 tragen fluchtende Befestigungsbohrungen 37 und 41, die Befestigungsschrauben aufnehmen, welche die Seitenschenkel 35 und die Auskleidung 40 auf der der Fahrbahn abgekehrten Seite des Geländerpfostens 11 verbinden. In der Nähe der Befestigungsschenkel 33 tragen die Seitenschenkel 35 außerhalb der Auskleidung 40 Befestigungsbohrungen 38 für Befestigungsschrauben, die die Seitenschenkel 35 auf der der Fahrbahn zugekehrten Seite der Geländerpfosten 11 miteinander verbinden. Die Befestigungsplatte 31 hat daher einen definierten Abstand zum Geländerpfosten 11 und damit auch die Verstärkungs-Profilabschnitte 20.

Wie Fig. 4 zeigt, ist im Bereich der Befestigungsbohrungen 38 zwischen den Seitenschenkeln 35 eine Aufnahmehülse 45 für ein Drahtseil angeordnet, die über Bohrungen 36 der Seitenschenkel 35 zugänglich ist. Die Aufnahmehülse 45 ist etwa auf die Aufnahmehülse 25 der Verstärkungs-Profilabschnitte 20 ausgerichtet. Die Ansicht der Fig. 3 ist in Fig. 4 mit dem Pfeil III und die Ansicht nach Fig. 4 in Fig. 3 mit dem Pfeil IV gekennzeichnet.

Die freien Kanten der Seitenschenkel 35 sind nach außen als Flansche 39 abgekantet und damit versteift.

## Patentansprüche

1. Geländer, insbesondere Brückengeländer, bei dem Geländerpfosten (11) in der Fahrbahnbegrenzung verankert und mit wenigstens einem Querträger (12, 13), der benachbarte Geländerpfosten(11) miteinander verbindet, wobei zur zusätzlichen Geländer-Verstärkung in PKW bzw. LKW-Anfahrhöhe an den Geländerpfosten (11) eine durchgehende Reihe von Verstärkungs-Profilabschnitten (20) angebracht ist, wobei die Verstärkungs-Profilabschnitte (20) mittels separater Traversen (30) an den Geländerpfosten (11) befestigt sind, wobei die Traversen (30) eine Aufnahme für einen Geländerpfosten (11) bilden und eine Befestigungsplatte (31) tragen, an der einer der durchgehenden Verstärkungs-Profilabschnitte (20) oder die beiden Enden von zwei aufeinander stoßenden der Verstärkungs-Profilabschnitte (20) festgeschraubt ist/sind,
**dadurch gekennzeichnet,**
**dass** die Traverse (30) zwei Seitenschenkel (35) aufweist, die im Abstand auf die in Längsrichtung des Geländers ausgerichtete Abmessung der Geländerpfosten (11) ausgelegt sind,
**dass** die zwischen den beiden Seitenschenkeln (35) gebildete Aufnahme mit einer elektrisch isolierenden Auskleidung (40) versehen ist.

2. Geländer nach Anspruch 1,
**dadurch gekennzeichnet,**
**dass** die Geländer-Verstärkung auf der der Fahrbahn zugekehrten Seite angeordnet ist.

3. Geländer nach Anspruch 1 oder 2,
**dadurch gekennzeichnet,**
**dass** der Verstärkungs-Profilabschnitt (20) als Blech-Profilabschnitt ausgebildet ist, der sich in Geländerlaufrichtung erstreckt und mit durchgehenden Profilierungen versehen ist.

4. Geländer nach einem der Ansprüche 1 bis 3,
**dadurch gekennzeichnet,**
**dass** die Verstärkungs-Profilabschnitte (20) in ihrer Länge auf ein ganzzahliges Vielfaches des Abstandes benachbarter Geländerpfosten (11) ausgelegt sind.

5. Geländer nach einem der Ansprüche 1 bis 4,
**dadurch gekennzeichnet,**
**dass** die Außenkontur der Befestigungsplatte (31) formschlüssig an die Innenkontur der Verstärkungs-Profilabschnitte (20) angepasst ist.

6. Geländer nach einem Ansprüche 1 bis 5,
**dadurch gekennzeichnet,**
**dass** die Seitenschenkel (32) auf der der Fahrbahn zugekehrten und/oder der der Fahrbahn abgekehrten Seite des aufgenommenen Geländerpfostens (11) mehrfach miteinander verschraubt sind.

7. Geländer nach einem der Ansprüche 1 bis 6,
**dadurch gekennzeichnet,**
**dass** die Seitenschenkel (35) und die Auskleidung (40) mit fluchtenden Bohrungen (37, 41) für Befestigungsschrauben versehen sind.

8. Geländer nach einem der Ansprüche 1 bis 7
**dadurch gekennzeichnet,**
**dass** die Seitenschenkel (35) Teil von Winkeln (32) sind, die mit Befestigungsschenkeln (33) direkt oder über eine Trägerplatte (43) mit der Innenseite der Befestigungsplatte (31) verbunden sind.

9. Geländer nach einem der Ansprüche 1 bis 8,
**dadurch gekennzeichnet,**
**dass** die Befestigungsplatte (31) zu dem In der Traverse (30) befestigten Geländerpfosten (11) und der eingebrachten Auskleidung (40) einen definierten Abstand einnimmt,
**dass** im Bereich dieses Abstandes zwischen den Seitenschenkeln (35) eine Aufnahmehülse (45) für ein Drahtseil angeordnet ist, die über Bohrungen (36) in den Seitenschenkeln (32) zugänglich ist, und
**dass** die Verstärkungs-Profilabschnitte (20) zwischen den angebrachten Traversen (30) auf ihrer Innenseite mindestens eine weitere Aufnahmehülse (25) für das Drahtseil tragen.

10. Geländer nach einem der Ansprüche 1 bis 9,
**dadurch gekennzeichnet,**
**dass** die freien Kanten der Seitenschenkel (35) der Traversen (30) nach außen abgekantete Flansche (39) tragen.

11. Geländer nach einem der Ansprüche 1 bis 10,
**dadurch gekennzeichnet,**
**dass** die Reihe von Verstärkungs-Profilabschnitten (20) an ihren Enden mittels Abschlussstücken (50) abgedeckt sind.

## Claims

1. Railing, especially for bridges, in which railing posts (11) are anchored in the carriageway border, and with at least one crossbeam (12, 13) which connects adjacent railing posts (11) to each other, wherein a continuous series of profiled reinforcement sections (20) is attached to the railing posts (11) for additional reinforcement of the railings at the car or lorry collision height, wherein the profiled reinforcement sections (20) are fastened to the railing posts (11) by means of separate crossbars (30), wherein the crossbars (30) form a receptacle for a railing post (11) and bear a fastening plate (31) to which one of the continuous profiled reinforcement sections (20) or the two ends of two abutting profiled reinforcement sections (20) is/are screwed, **characterized in that** the crossbar (30) has two side limbs (35) which are configured in terms of spacing to match the dimension, oriented in the longitudinal direction of the railing, of the railing posts (11), and **in that** the receptacle formed between the two side limbs (35) is provided with an electrically insulating covering (40).

2. Railing according to Claim 1, **characterized in that** the railing reinforcement is arranged on the side facing the carriageway.

3. Railing according to Claim 1 or 2, **characterized in that** the profiled reinforcement section (20) is designed as a profiled sheet-metal section which extends in the running direction of the railing and is provided with continuous profilings.

4. Railing according to one of Claims 1 to 3,
**characterized in that** the length of the profiled reinforcement sections (20) is configured to an integral multiple of the spacing between adjacent railing posts (11).

5. Railing according to one of Claims 1 or 4,
**characterized in that** the outer contour of the fastening plate (31) is matched in a form-fitting manner to the inner contour of the profiled reinforcement sections (20).

6. Railing according to one of Claims 1 to 5,
**characterized in that** the side limbs (32) are screwed together repeatedly on that side of the accommodated railing post (11) which faces the carriageway and/or faces away from the carriageway.

7. Railing according to one of Claims 1 to 6,
**characterized in that** the side limbs (35) and the covering (40) are provided with aligned bores (37, 41) for fastening screws.

8. Railing according to one of Claims 1 to 7,
**characterized in that** the side limbs (35) are part of angle brackets (32) which are connected directly to fastening limbs (33) or to the inside of the fastening plate (31) via a support plate (43).

9. Railing according to one of Claims 1 to 8,
**characterized in that** the fastening plate (31) takes up a defined spacing from the railing post (11) fastened in the crossbar (30) and from the inserted covering (40), **in that** a receiving sleeve (45) for a wire cable is arranged in the region of said spacing between the side limbs (35), the receiving sleeve being accessible via bores (36) in the side limbs (32), and **in that** the profiled reinforcement sections (20) bear, on their inside, between the attached crossbars (30) at least one further receiving sleeve (25) for the wire cable.

10. Railing according to one of Claims 1 to 9,
**characterized in that** the free edges of the side limbs (35) of the crossbars (30) bear outwardly folded flanges (39).

11. Railing according to one of Claims 1 to 10,
**characterized in that** the ends of the series of profiled reinforcement sections (20) are covered by means of end pieces (50).

## Revendications

1. Garde-corps, notamment garde-corps pour ponts, dans lequel des poteaux de garde-corps (11) sont ancrés dans la limite de la chaussée et les poteaux voisins (11) sont reliés entre eux par au moins une traverse (12, 13), une rangée continue de sections profilées de renfort (20) étant installée pour mieux renforcer le garde-corps à la hauteur de passage des voitures particulières ou des poids lourds sur les poteaux du garde-corps (11), les sections profilées de renfort (20) étant fixées au moyen de traverses séparées (30) aux poteaux du garde-corps (11), les traverses (30) constituant un support pour un poteau de garde-corps (11) et supportant une plaque de fixation (31) sur laquelle une des sections profilées continues de renfort (20) ou les deux extrémités de deux sections profilées de renfort (20) se rencontrant est/sont vissée(s), **caractérisé en ce que**
la traverse (30) présente deux branches latérales (35) qui sont réalisées à distance sur la dimension orientée dans le sens longitudinal du garde-corps des poteaux de garde-corps (11),
le support formé entre les deux branches latérales (35) est pourvu d'un revêtement (40) électriquement isolant.

2. Garde-corps selon à revendication 1,
**caractérisé en ce que**
le renfort de garde-corps est disposé du côté tourbé vers la chaussée.

3. Garde-corps selon la revendication 1 ou 2,
**caractérisé en ce que**
la section profilée de renfort (20) est réalisée sous forme d'une section profilée en tôle qui s'étend dans le sens du garde-corps et est pourvue de profilages continus.

4. Garde-corps selon l'une quelconque des revendications 1 à 3,
**caractérisé en ce que**
les sections profilées de renfort (20) sont réalisées dans leur longueur sur un multiple en nombre entier de la distance entre les poteaux de garde-corps voisins (11).

5. Garde-corps selon l'une quelconque des revendications 1 à 4,
**caractérisé en ce que**
le contour extérieur de la plaque de fixation (31) est adapté en correspondance géométrique au contour intérieur des sections profilées de renfort (20).

6. Garde-corps selon l'une quelconque des revendications 1 à 5,
**caractérisé en ce que**
les branches latérales (32) sont vissées plusieurs fois les unes aux autres sur le côté tourné vers la chaussée et/ou le côté détourné de la chaussée du poteau de garde-corps retenu (11).

7. Garde-corps selon l'une quelconque des revendications 1 à 6,
**caractérisé en ce que**
les branches latérales (35) et le revêtement (40) sont pourvus d'alésages alignés (37, 41) pour des vis de fixation.

8. Garde-corps selon l'une quelconque des revendications 1 à 7,
**caractérisé en ce que**
les branches latérales (35) font partie d'équerres (32) qui sont reliées directement à des branches de fixation (33) ou par l'intermédiaire d'une plaque porteuse (43) à la face intérieure de la plaque de fixation (31).

9. Garde-corps selon l'une quelconque des revendications 1 à 8,
**caractérisé en ce que**
la plaque de fixation (31) prend une distance définie par rapport au poteau de garde-corps (11) fixé dans la traverse (30) et au revêtement installé (40),
**en ce que**, au niveau de cette distance entre les branches latérales (35), un manchon récepteur (45) pour un câble métallique est disposé, lequel manchon récepteur est accessible via des alésages (36) pratiqués dans les branches latérales (32), et **en ce que**
les sections profilées de renfort (20), entre les traverses installées (30), comportent sur leur face intérieure au moins un autre manchon récepteur (25) pour le câble métallique.

10. Garde-corps selon l'une quelconque des revendications 1 à 9,
**caractérisé en ce que**
les bords libres des branches latérales (35) des traverses (30) comportent des brides biseautées vers l'extérieur (39).

11. Garde-corps selon l'une quelconque des revendications 1 à 10,
**caractérisé en ce que**
la rangée de sections profilées de renfort (20) est recouverte à ses extrémités de pièces d'embout (50).
